# EUROPÄISCHE PATENTSCHRIFT

(11) **EP 0 641 657 B1**
(45) Veröffentlichungstag und Bekanntmachung des Hinweises auf die Patenterteilung: **03.02.1999**
(21) Anmeldenummer: 94111846.5
(22) Anmeldetag: 29.07.1994
(51) Int. Cl.: B41J 2/16

(54) **Düsenplatte für Fluidstrahl-Druckkopf und Verfahren zu deren Herstellung**
Fluid print head nozzle plate and method of its manufacture
Plaque à buses pour une tête d'impression à jet fluide et son procédé de fabrication

(30) Priorität: 03.09.1993 DE 4329728
(43) Veröffentlichungstag der Anmeldung: 08.03.1995
(73) Patentinhaber: microParts Gesellschaft für Mikrostrukturtechnik mbH, 44227 Dortmund (DE)
(72) Erfinder: Ünal, Nezih, D-44227 Dortmund (DE); Peters, Dr. Ralf-Peter, D-51467 Bergisch-Gladbach (DE); Bartels, Dr. Frank, D-45527 Hattingen (DE); Reinecke, Dr. Holger, D-44287 Dortmund (DE); Nöker, Friedolin Franz, D-76133 Karlsruhe (DE)

(56) Entgegenhaltungen:
- EP-A- 0 109 755
- EP-A- 0 500 068
- EP-A- 0 564 102
- PATENT ABSTRACTS OF JAPAN vol. 9, no. 231 (M-414) 18. September 1985 & JP-A-60 087 056 (RICOH K.K.) 16. Mai 1985

## Beschreibung

Die Erfindung betrifft eine Düsenplatte für Druckköpfe, die in Tintenstrahl-und Farbstrahl-Druckern verwendet werden, sowie ein Verfahren zu deren Herstellung.

Die Erfindung bezweckt, derartige Düsenplatten und die damit bestückten Druckköpfe wirtschaftlicher herzustellen und deren Funktion hinsichtlich Druckgeschwindigkeit und Auflösung zu verbessern.

Düsenplatten für Tinten- und Farbstrahl-Druckköpfe sind bekannt (Hewlett-Packard Journal, August 1988, Seiten 28 bis 31) (EP-495 663; EP-500 068); solche Düsenplatten enthalten 12 bis zu etwa 100 Düsen mit einem Lochdurchmesser bis hinab zu 20 µm. Vor jeder Düse liegt eine Tintenkammer, die über speziell geformte Kanäle mit einem Tintenbehälter in Verbindung steht. Eine Vorrichtung zum Ausstoßen von Tropfen mit einem Volumen von 1 bis 1 000 Picolitern steht in Verbindung mit jeder Düse. Der Druckkopf entsteht häufig durch Zusammenfügen des Tintenbehälters mit im allgemeinen drei Platten, wobei eine Platte eine Dünnschichtstruktur, die nächste Platte eine lithographisch erzeugte Kunststoffstruktur mit Zuleitungskanal und Tintenkammer ist (Kanalplatte), und die dritte Platte die Düsen enthält (Düsenplatte). Sowohl die Herstellung der Düsenplatte und der Kanalplatte als auch das Zusammenfügen der Platten zum Druckkopf erfordern einen erheblichen Aufwand und hohe Präzision.

Die Düsenplatte wird beispielsweise durch Laserbearbeitung von Kunststoffteilen hergestellt. Bei anderen Verfahren geht man von einer leitfähigen Grundplatte aus, die an bestimmten Stellen mit einer nichtleitenden Kunststoffschicht versehen ist. Die nichtleitenden Stellen sind kreisförmig; ihr Abstand entspricht dem Sollabstand der Düsen in der Düsenplatte. Auf der Grundplatte wird Metall elektrolytisch abgeschieden. Diese Metallschicht ist dicker als die nichtleitende Schicht, und das elektrolytisch abgeschiedene Metall wächst zwangsläufig über den Rand der nichtleitenden Stellen auf die nichtleitende Schicht auf. Auf diese Weise werden kleinere Düsendurchmesser realisiert als den Abmessungen der lithographisch hergestellten nichtleitenden Stellen der Kunststoffschicht entspricht. Um den Düsenquerschnitt und seine Schwankung von Düse zu Düse in den vorgeschriebenen Toleranzen zu halten, sind aufwendige Fertigungs- und Meßverfahren anzuwenden. Bei dem zuletzt beschriebenen Herstellungsverfahren ist der Lochabstand zwangsläufig größer als die Dicke der herzustellenden Platte. Da die Platte aus Gründen der Stabilität eine Mindestdicke haben muß, ist der kleinstmögliche Lochabstand und damit auch die Druckdichte begrenzt.

In EP - 0 109 755 ist eine Düsenplatte mit darauf angebrachten Trennwänden zwischen den Fluidkammern angegeben, die durch galvanisches Abscheiden von Metall auf einer strukturierten Platte hergestellt wird. Die strukturierte Platte besteht aus Metall, auf der zur Form der Fluidkammern komplementär geformte Körper aus nichtleitendem Material angebracht sind. Die strukturierte zweiteilige Platte wird für mehrere Abformvorgänge benutzt. Die Körper aus nichtleitendem Material werden vor jeder Galvanoformung erneut auf die strukturierte Platte aufgebracht, was einen sich ständig wiederholenden Justieraufwand erfordert. Die Düsen werden durch teilweises Überwachsen der Oberseite der nichtleitenden Körper mit Metall erzeugt und werden somit vom Abformvorgang bestimmt. Damit lassen sich nur Düsen mit einem Aspektverhältnis kleiner als 1 erzeugen. Ein zur Form der Düsen komplementärer Körper ist auf der für die Galvanoformung benutzten Platte nicht vorhanden.

EP - 0 564 102 beschreibt eine Düsenplatte aus Kunststoff und deren Herstellungsverfahren. Die Düsenplatte hat mindestens zwei Strukturebenen; die eine Ebene enthält die Düsen, die darüberliegende Ebene enthält die Fluidkammern und die Verbindungskanäle zwischen Fluidkammern und Tintenzuleitungskanal sowie gegebenenfalls noch den Tintenzuleitungskanal. Beide Strukturebenen werden nacheinander strukturiert durch Laserabtragung oder andere Ätz- oder Formungsverfahren, die gemäß eines durch jeweils eine Maske vorgegebenen Musters die bereichsweise Abtragung von Kunststoff oder dessen Formung bewirken. Die Masken werden für jeden Abtragungsschritt in jeder Strukturebene ständig neu justiert. Jede Düsenplatte wird auf einem langen Band in mindestens zwei Verfahrensschritten separat hergestellt.

Nach EP-495 663 werden die Kanalstrukturen und der Düsenträger durch Abformen hergestellt. Die Düsen werden mittels eines Laserstrahls jeweils einzeln gebohrt. Kanalstrukturen und Düsen werden in zwei Schritten nach völlig unterschiedlichen Verfahren hergestellt. Ferner ist eine Nachbearbeitung erforderlich. Auch dieses Verfahren ist sehr aufwendig.

Damit stellt sich die Aufgabe, Düsenplatten und Kanalplatten herzustellen, mit denen Fluidstrahl-Druckköpfe mit möglichst erhöhter Präzision einfacher zusammengesetzt werden können.

Die Aufgabe wird erfindungsgemäß gelöst durch eine Düsenplatte und ein Verfahren zu deren Herstellung, deren kennzeichnende Merkmale in den Ansprüchen angegeben sind.

Die Düsenplatte enthält Düsen, Fluidkammern, Funktionsbereiche der Verbindungskanäle zwischen Fluidkammern und Vorratsbehälter für das Fluid sowie gegebenenfalls Justierelemente, wobei alle Funktionsbereiche als einstückiger multifunktionaler Mikrostrukturkörper durch Abformen eines einstückigen Formeinsatzes in einem einzigen Abformschritt hergestellt werden.

Zu den Funktionsbereichen der Düsenplatte können weiter Filter und fluidische Strukturen zum Erhöhen der Druckqualität gehören.

Für eine Düsenplatte aus Kunststoff wird ein einstückiger mikrostrukturierter Formeinsatz aus Metall verwendet, der sämtliche Funktionsbereiche der Düsenplatte in komplementärer Struktur enthält, und der z. B. durch Lithographie, bevorzugt Tiefenlithographie mit Röntgenstrahlen, und Galvanoformung hergestellt wird. Durch den Einsatz der lithographischen Verfahren können auch nicht-runde oder nicht-quadratische Düsenaustrittsöffnungen realisiert werden. Dazu geht man von einer metallenen Grundplatte aus, die mit einer ersten Schicht geeigneter Dicke eines (Positiv- oder Negativ-) Röntgen-Resists belegt ist. Diese Schicht wird durch eine erste Maske, die eine Absorberstruktur für Röntgenstrahlen trägt, bestrahlt, wodurch die Löslichkeit der ersten Resist-Schicht an den bestrahlten Stellen verändert wird. Beim Entwickeln der bestrahlten ersten Resist-Schicht werden die löslich gebliebenen oder löslich gewordenen Bereiche aufgelöst.

Anschließend wird im allgemeinen eine zweite Schicht eines Röntgen-Resists in einer geeigneten Dicke aufgetragen, die durch eine zweite Maske mit Röntgenstrahlen bestrahlt wird, wobei diese zweite Maske eine andere Absorberstruktur trägt als die erste Maske. Nach dem Entwickeln der zweiten Resist-Schicht wird in der auf der Grundplatte befindlichen Mikrostruktur aus Kunststoff (Resist) ein Metall galvanisch abgeschieden, wobei sämtliche Hohlräume der Mikrostruktur vollständig mit Metall gefüllt werden. Anschließend wird weiteres Metall abgeschieden, wodurch die ganze Mikrostruktur überdeckt wird.

Die Mikrostruktur aus Metall wird von der auf der Grundplatte befindlichen Mikrostruktur aus Kunststoff getrennt, wobei der mikrostrukturierte Formeinsatz aus Metall erhalten wird, der sämtliche Funktionsbereiche der Düsenplatte in komplementärer Struktur enthält.

Mittels des Formeinsatzes wird die mikrostrukturierte Düsenplatte aus Kunststoff mit sämtlichen Funktionsbereichen als einstückiger Mikrostrukturkörper z. B. durch Spritzgießen hergestellt.

Werden im Spritzgußwerkzeug zwei unterschiedlich strukturierte Formeinsätze eingesetzt, kann eine einstückige Düsenplatte erzeugt werden, die Funktionselemente auf beiden Seiten enthält. Die Düsen sind jeweils an einer parallel zu ihrer Achse verlaufenden Seite zunächst offen. Diese Seite der Düsen wird geschlossen, sobald die Düsenplatte mit einer eine Dünnschichtstruktur tragenden Platte zusammengefügt wird. In Figur 4 ist eine mittels dieses Verfahrens herstellbare Düsenplatte dargestellt, die durch Strukturierung von Düsenkanälen auf zwei Seiten der Platte eine Verdoppelung der Druckdichte und/oder den Einsatz von zwei verschiedenen Farben erlaubt.

Zum Herstellen des Formeinsatzes können neben der Lithographie auch Verfahren der Laserbearbeitung, der Feinwerktechnik und der Ätztechnik sowie Kombinationen dieser Verfahren angewendet werden. Damit kann auch die Querschnittsform der Düsen verändert werden; z. B. können Düsen mit in Strömungsrichtung allmählich abnehmendem Querschnitt hergestellt werden. Dieses kann beispielsweise erreicht werden durch
- das Bestrahlen der Resistschichten unter einem Winkel gegen die Oberflächennormale, oder durch
- die vielfache Anwendung des lithographischen Verfahrens in mehreren Ebenen übereinander mit jeweils veränderter Maskengeometrie, oder durch
- eine geeignete Variation von Belichtungs- und Entwicklungsparametern.

Das Herstellen des Formeinsatzes erfordert zwar eine hohe Präzision und kann recht komplex werden, da hierbei die Anordnung der Funktionsbereiche zueinander justiert wird. Dieser Aufwand lohnt sich jedoch, da er nur beim Herstellen des Formeinsatzes erforderlich ist. Die Düsenplatten selbst werden in großer Stückzahl kostengünstig repliziert und haben ohne zusätzlichen Aufwand praktisch dieselbe Präzision wie der Formeinsatz.

Die Düsenplatte aus Kunststoff kann durch Spritzgießen, Reaktionsgießen oder Prägen mittels eines metallenen Formeinsatzes hergestellt werden. Diese Verfahren ermöglichen die kostengünstige Massenherstellung von Düsenplatten. Ebenso kann die Düsenplatte aus Metall durch die kostengünstige Herstellung einer Negativform aus Kunststoff, wie oben beschrieben, erzeugt werden. Dazu wird die Negativform in einem galvanoformischen Prozeß - analog zum Prozeß, der bei der Herstellung des Formeinsatzes beschrieben wurde - in eine Metallstruktur mit den gewünschten Düsenlöchern und Funktionselementen überführt.

Als Kunststoffe sind z. B. Polysulfon, Polyethersulfon, Polymethylmethacrylat, Polycarbonat, Polyethyletherketon sowie Flüssigkristallpolymere geeignet.

Zum Herstellen einer Düsenplatte aus Metall sind z. B. Nickel oder Nickel-Kobalt-Legierungen oder Kupfer-Zinn-Zink-Legierungen geeignet; solche Platten werden entweder direkt oder mit einer Beschichtung eingesetzt.

Die vorliegende Erfindung hat folgende Vorteile:
- Die Düsenplatte mit mehreren Funktionsbereichen erleichtert das Herstellen des Druckkopfes, insbesondere deshalb, weil weniger Einzelteile montiert werden müssen.
- Auch sehr aufwendige Strukturen der Düsenplatte lassen sich über das Abformen des Formeinsatzes in großer Stückzahl und großer Präzision kostengünstig herstellen.
- Das Verfahren hat eine hohe Strukturauflösung und erlaubt eine große Packungsdichte der Funktionsbereiche. Man kann Strukturen mit hohem Aspektverhältnis und annähernd beliebiger Form erzeugen.
- Die Düsenplatte erlaubt eine hohe Druckgeschwindigkeit und ist besonders für Druckköpfe mit mehreren Farben geeignet.
- Das aufwendige Justieren der Funktionsbereiche zueinander ist nur beim Herstellen des Formeinsatzes erforderlich.
- Die Anzahl der Fertigungsschritte und die Teilevielfalt werden vermindert, wodurch die Ausbeute steigt und gleichzeitig der Aufwand für die Qualitätskontrolle vermindert wird.
- Durch die Verwendung von nicht-runden oder nicht-quadratischen Düsenaustrittsöffnungen ist ein kontrolliertes Abreißen des Tropfens und eine Stabilisierung der FLugrichtung erzielbar.
- Das Verfahren ist sehr flexibel und erlaubt das Herstellen sehr unterschiedlich strukturierter Düsenplatten aus verschiedenen Materialien.
- Die Funktionsbereiche einer Düsenplatte können kompakt angeordnet werden.
- Die Düsenabstände können weniger als 1/10 der Plattendicke betragen.

Die Erfindung wird an Hand der Figuren weiter erläutert.
Figur 1 zeigt die wesentlichen Schritte zum Herstellen eines Formeinsatzes durch Lithographie und Galvanoformung. Auf der metallenen Grundplatte (1) befindet sich die erste Resist-Schicht (2), die durch die erste Maske (3) hindurch mit parallelem Licht bestrahlt wird. Die Dicke dieser Schicht entspricht der Dicke der zu erzeugenden Struktur. Die erste Maske trägt die Absorberstruktur (4), die die darunter liegenden Bereiche (5) der ersten Resist-Schicht abschattet. Nach dem Auflösen der unbestrahlten Bereiche der ersten Schicht (2) wird die zweite Resist-Schicht (6) aufgebracht, die durch die zweite Maske (7) hindurch bestrahlt wird. Die zweite Maske trägt die Absorberstruktur (8), die die darunter liegenden Bereiche (9) beider Resist-Schichten abschattet. Nach dem Auflösen der unbestrahlten Bereiche (9) der zweiten Schicht (6) und des Materials, das gegebenenfalls in die bereits aus der ersten Resist-Schicht herausgelösten Bereiche eingedrungen ist, erhält man eine Struktur, die der Struktur der Düsenplatte entspricht. Die aus den Resist-Schichten herausgelösten Bereiche werden durch galvanisches Abscheiden von Metall, z. B. Ni, NiCo, Cu gefüllt, und der gesamte Bereiche wird mit einer Metallschicht (10) überdeckt. Nach dem Trennen der Metallschicht von der Grundplatte und dem verbliebenen Resist-Material erhält man den metallenen Formeinsatz (11), dessen Struktur zur Struktur der Düsenplatte komplementär ist. Durch Abformen des Formeinsatzes (11) entsteht die Düsenplatte (12) aus Kunststoff, die die Düsen (13) sowie weitere Funktionsbereiche (14) enthält.
Figur 2 zeigt als Beispiel eine Düsenplatte (12) mit Düse (13), Fluidwanne (15), Fluidkammer (16) und einer Aussparung (17) als Justierhilfe für die Befestigung an der gegenüberliegenden Platte (18). Diese Platte besteht z. B. aus Silizium und trägt als Dünnschichtstruktur ein Heizelement (19), das jeder Düse gegenüber liegt, und mit dem die Fluidtropfen ausgestoßen werden. Die Platte (18) hat einen Fluid-Einlaß (20) und einen Zapfen (21), der in die Aussparung (17) paßt.
In Figur 3 ist eine Düsenplatte (12) vor dem Zusammenbau mit der Silizium-Platte (18) in der Ansicht von oben dargestellt. Die Silizium-Platte trägt mehrere Heizer (19) mit den Zuführungen für elektrische Energie sowie den Fluid-Einlaß (20). Auf der Oberseite der Düsenplatte (12) sind die in zwei Reihen angeordneten Düsen (13) dargestellt. Ferner ist ein vergrößerter Ausschnitt der Unterseite der Düsenplatte (12) dargestellt. Daran erkennt man mehrere Düsen (13), die Fluidwanne (15) und die zu jeder Düse gehörende Fluidkammer (16), sowie mehrere Fluidkanäle (22), die die Fluidwanne mit jeweils einer Fluidkammer verbinden.
   Die Düsenplatte (12) wird mit der Siliziumplatte (18) durch Kleben, Bonden oder auf andere Weise verbunden.
Figur 4 zeigt eine einstückige Düsenplatte (23) vor dem Zusammenbau mit den beiden (nicht dargestellten) Siliziumplatten; letztere tragen ein Heizelement für jede Düse sowie dessen elektrische Anschlüsse. Vor jeder Düsenöffnung (24) liegt eine runde Fluidkammer (25), die über den Düsenkanal (26) mit der Fluidwanne (27) verbunden ist. Die Düsenplatte enthält eine Reihe Düsen auf jeder Seite; die beiden Düsenreihen sind gegeneinander versetzt. Diese für einen zweifarbigen Druckkopf vorgesehene Düsenplatte hat eine Fluidwanne auf jeder Plattenseite, wobei beide Fluidwannen miteinander nicht in Verbindung stehen. Außerdem trägt diese Düsenplatte auf jeder Seite Justierzapfen (28) für den präzisen Zusammenbau mit den beiden Siliziumplatten.

### Beispiel 1: Verfahren zum Herstellen eines Formeinsatzes für eine Düsenplatte mit achsialem Fluidstrahl

Zum Herstellen des Formeinsatzes wird auf eine Grundplatte aus Kupfer (10 mm dick, etwa 100 mm breit und etwa 100 mm lang) eine 100 µm dicke Resistschicht aus Polymethylmethacrylat (PMMA) aufgebracht. Diese Schicht wird durch eine erste Röntgenmaske hindurch mit Synchrotron-Strahlung bestrahlt. Die erste Maske ist in einer zur Struktur der Düsenplatte passenden Form strukturiert. Durch die Röntgenstrahlung werden die bestrahlten Bereiche der ersten Resist-Schicht löslich. Die durch die erste Maske bestrahlten Bereiche werden mit einer Lösung aus GG-Entwickler herausgelöst.

Anschließend werden die aus der ersten Resist-Schicht herausgelösten Bereiche mit Nickel ausgefüllt, und die ganze Platte wird mit einer 50 µm dicken Resist-Schicht aus PMMA überdeckt. Diese Schicht wird durch eine zweite Röntgenmaske hindurch mit Synchrotron-Strahlung bestrahlt. Die zweite Maske ist in einer zur Struktur der Kanalplatte und zur Struktur der ersten Maske passenden Form strukturiert. Durch die Röntgenstrahlung werden die bestrahlten Bereiche der zweiten Resist-Schicht bis in eine Tiefe von etwa 65 µm durch gezielte Dosisablagerung löslich. Die durch die zweite Maske bestrahlten Bereiche der zweiten Resist-Schicht werden mit einer Lösung aus GG-Entwickler herausgelöst.

In den herausgelösten Bereichen wird Nickel galvanisch abgeschieden, und die gesamte Platte wird mit einer etwa 8 mm dicken Nickelschicht überdeckt, wobei die Nickelstruktur der ersten Ebene als elektrischer Kontakt dient.

Die Grundplatte aus Kupfer wird abgefräst, und die stehengebliebenen Teile beider Resist-Schichten werden mit Polyethylenglykol aufgelöst. Damit erhält man den Formeinsatz, dessen Struktur zur Struktur der Düsen- und Kanalplatte komplementär ist.

### Beispiel 2: Düsenplatte für einen Druckkopf mit achsial austretendem Fluidstrahl

Die mittels eines Formeinsatzes nach Beispiel 1 hergestellte Düsenplatte enthält in 2 Reihen 108 Düsen mit einem Durchmesser von 50 µm und einer Düsenlänge von 100 µm Die Fluidkammer ist 50 µm tief und unterhalb der Düsen 70 µm breit. Die Fluidwanne ist ebenfalls 50 µm tief. Die engste Stelle der FLuidkanäle ist etwa 30 µm breit.

Diese einstückige Düsenplatte wird mit einer Siliziumplatte, die ein Heizelement für jede Düse, deren elektrische Anschlüsse sowie den Fluideinlaß enthält, verklebt. Als Kleber dient Polyurethankleber.

### Beispiel 3: Düsenplatte für einen Druckkopf mit in der Plattenebene austretendem Fluidstrahl

Die mittels zweier Formeinsätze nach Beispiel 1 hergestellte einstückige Düsenplatte enthält auf beiden Seiten zusammen 216 Düsen. Die Düsen auf jeder Seite haben einen Abstand von 84 µm Beide Düsenreihen sind gegeneinander um 42 µm versetzt. Die Abmessungen des Düsenkanals betragen an der engsten Stelle 40 µm in der Breite und 40 µm in der Tiefe. Der Durchmesser der vor der Düse liegenden Fluidkammer beträgt 60 µm, die Wanddicke zwischen den Fluidkammern 24 µm Der engste Teil des Fluidkanals ist 20 µm breit.

Diese einstückige Düsenplatte wird auf beiden Seiten mit einer Siliziumplatte, die ein Heizelement für jede Düse sowie dessen elektrische Anschlüsse enthält, verklebt. Als Kleber dient ein Polyurethankleber.

Für einen einfarbigen Druckkopf ist ein Fluideinlaß in der Siliziumplatte nur auf einer Seite vorhanden und in der Fluidwanne der Düsenplatte ein Fluiddurchlaß.

Für einen zweifarbigen Druckkopf läßt sich eine Anordnung mit je einer Fluidzuführung in jeder der beiden Siliziumplatten realisieren, der Durchbruch in der Fluidwanne der Düsenplatte entfällt in diesem Falle.

## Patentansprüche (Patentansprüche für folgende(n) Vertragsstaat(en): DE, FR, GB, IT)

1. Verfahren zum Herstellen einer Düsenplatte (12,23) aus Kunststoff für einen Fluidstrahl-Druckkopf, welche Düsen (13) oder Fluidkanäle (24) als Düsenvorformen, Fluidkammern (16,25) sowie Verbindungskanäle (22,26) zwischen den Fluidkammern und einem Vorratsbehälter (15,27) für das Fluid enthält,gekennzeichnet durch
- Herstellen eines einstückigen Formeinsatzes aus Metall, der sämtliche Funktionsbereiche der Düsenplatte (12,23) in komplementärer Struktur enthält,
- Abformen der mikrostrukturierten einstückigen Düsenplatte (12,23) aus Kunststoff durch Kunststoff-Abformtechnik mittels des metallenen Formeinsatzes mit sämtlichen Funktionsbereichen als einstückiger multifunktionaler Mikrostrukturkörper in einem einzigen Abformschritt.

2. Verfahren nach Anspruch 1 zum Herstellen einer Düsenplatte (12,23) aus Kunststoff für einen Fluidstrahl-Druckkopf, welche zusätzlich integrierte Justierelemente, Filter und fluidische Strukturen enthält, die innerhalb von Funktionsbereichen angeordnet sind, gekennzeichnet durch
- Herstellen eines einstückigen Formeinsatzes aus Metall, der zusätzlich integrierte Justierelemente, Filter und fluidische Strukturen in komplementärer Struktur enthält,
- Abformen der mikrostrukturierten einstückigen Düsenplatte (12,23) aus Kunststoff durch Kunststoff-Abformtechnik mittels des metallenen Formeinsatzes mit sämtlichen Funktionsbereichen und zusätzlichen integrierten Justierelementen, Filtern und fluidischen Strukturen als einstückiger multifunktionaler Mikrostrukturkörper in einem einzigen Abformschritt.

3. Verfahren nach den Ansprüchen 1 und 2 zum Herstellen einer Düsenplatte (12) aus Kunststoff mit mehreren Funktionsbereichen auf einer Seite, mit Düsen (13), deren Achse senkrecht zur Düsenplatte verläuft, oder mit Fluidkanälen (24), deren Achse parallel zur Düsenplatte verläuft, gekennzeichnet durch
- Herstellen eines einstückigen Formeinsatzes aus Metall, der sämtliche Funktionsbereiche der Düsenplatte auf seiner einen Seite in komplementärer Struktur enthält,
- Abformen der auf einer Seite mikrostrukturierten einstückigen Düsenplatte aus Kunststoff durch Kunststoff-Abformtechnik mittels des metallenen Formeinsatzes mit sämtlichen Funktionsbereichen als einstückiger multifunktionaler Mikrostrukturkörper in einen einzigen Abformschritt.

4. Verfahren nach den Ansprüchen 1 und 2 zum Herstellen einer Düsenplatte (23) aus Kunststoff mit Fluidkanälen (24), deren Achse parallel zur Düsenplatte verläuft, wobei die Düsenplatte auf beiden Seiten Funktionsbereiche enthält, gekennzeichnet durch
- Herstellen zweier jeweils einstückiger Formeinsätze aus Metall, von denen jeder sämtliche auf jeweils einer Seite der Düsenplatte angeordnete Funktionsbereiche in komplementärer Struktur enthält
- Abformen der auf beiden Seiten mikrostrukturierten einstückigen Düsenplatte aus Kunststoff durch Kunststoff-Abformtechnik unter gleichzeitiger Benutzung der beiden einstückigen metallenen Formeinsätze, die in einem Abstand voneinander angeordnet sind, wobei sich die strukturierten Seiten der Formeinsätze gegenüberstehen, mit sämtlichen Funktionsbereichen als einstückiger multifunktionaler Mikrostrukturkörper in einem einzigen Abformschritt.

5. Verfahren nach den Ansprüchen 1 bis 4 zum Herstellen einer Düsenplatte (12,23) aus Kunststoff, wobei als Kunststoff Polysulfon, Polyethersulfon, Polymethylmethacrylat, Polycarbonat, Polyethyletherketon oder Flüssigkristallpolymer verwendet wird.

6. Verfahren zum Herstellen einer Düsenplatte (12,23) aus Metall für einen Fluidstrahl-Druckkopf, welche Düsen (13), Fluidkammern (16,25) sowie Verbindungskanäle (22,26) zwischen den Fluidkammern und einem Vorratsbehälter (15,27) für das Fluid enthält, gekennzeichnet durch
- Herstellen eines einstückigen Formeinsatzes aus Kunststoff, der sämtliche Funktionsbereiche der Düsenplatte (12,23) in komplementärer Struktur enthält,
- Galvanoformung der mikrostrukturierten einstückigen Düsenplatte (12,23) aus Metall mit sämtlichen Funktionsbereichen mittels des Formeinsatzes aus Kunststoff als einstückiger multifunktionaler Mikrostrukturkörper in einem einzigen Abformschritt.

7. Verfahren nach Anspruch 6 zum Herstellen einer Düsenplatte (12,23) aus Metall mit mehreren Funktionsbereichen für einen Fluidstrahl-Druckkopf, welche zusätzlich integrierte Justierelemente, Filter und fluidische Strukturen enthält, die innerhalb von Funktionsbereichen angeordnet sind, gekennzeichnet durch
- Herstellen eines einstückigen Formeinsatzes aus Kunststoff, der zusätzlich integrierte Justierelemente, Filter und fluidische Strukturen in komplementärer Struktur enthält,
- Galvanoformung der mikrostrukturierten einstückigen Düsenplatte (12, 23) aus Metall mittels des Formeinsatzes aus Kunststoff, der sämtliche Funktionsbereiche und zusätzlich integrierte Justierelemente, Filter und fluidische Strukturen enthält, als einstückiger multifunktionaler Mikrostrukturkörper in einem einzigen Abformschritt.

8. Verfahren nach den Ansprüchen 6 und 7 zum Herstellen einer Düsenplatte (12) aus Metall mit Düsen (13), deren Achse senkrecht zur Düsenplatte verläuft, und Funktionsbereichen, die auf einer Seite der Düsenplatte (12) angeordnet sind, gekennzeichnet durch
- Herstellen eines einstückigen Formeinsatzes aus Kunststoff, der auf einer Seite sämtliche Funktionsbereiche der Düsenplatte in komplementärer Struktur enthält,
- Galvanoformung der mikrostrukturierten einstückigen Düsenplatte (12) aus Metall mit sämtlichen Funktionsbereichen mittels des Formeinsatzes aus Kunststoff als einstückiger multifunktionaler Mikrostrukturkörper in einem einzigen Abformschritt.

9. Verfahren nach den Ansprüchen 6 bis 8 zum Herstellen einer Düsenplatte (12,23) aus Metall, wobei als Metall Nickel, Kupfer, Nickel-Kobalt- oder Kupfer-Zinn-Zink-Legierung verwendet wird.

## Patentansprüche (Patentansprüche für folgende(n) Vertragsstaat(en): BE, CH, LI, LU, NL)

1. Düsenplatte (12,23) aus Kunststoff mit mehreren Funktionsbereichen für einen Fluidstrahl-Druckkopf, welche Düsen (13) oder Fluidkanäle (24) als Düsenvorformen, Fluidkammern (16,25) sowie Verbindungskanäle (22,26) zwischen den Fluidkammern und einem Vorratsbehälter (15,27) für das Fluid als Funktionsbereiche enthält, gekennzeichnet durch
- Funktionsbereiche, die als einstückiger Mikrostrukturkörper aus Kunststoff durch Kunststoff-Abformtechnik mittels eines metallenen Formeinsatzes, der alle Funktionsbereiche der Düsenplatte in komplementärer Struktur enthält, in einem einzigen Abformschritt hergestellt worden sind.

2. Düsenplatte (12) aus Kunststoff nach Anspruch 1, mit Düsen (13), deren Achse senkrecht zur Düsenplatte verläuft, oder mit Fluidkanälen (24), deren Achse parallel zur Düsenplatte verläuft, gekennzeichnet durch
- Funktionsbereiche, die auf einer Seite der einstückigen Düsenplatte (12) angeordnet sind, und die
- als einstückiger Mikrostrukturkörper aus Kunststoff durch Kunststoff-Abformtechnik unter Benutzung eines einstückigen metallenen Formeinsatzes, der alle Funktionsbereiche der Düsenplatte in komplementärer Struktur enthält, in einem einzigen Abformschritt hergestellt worden sind.

3. Düsenplatte (23) aus Kunststoff nach Anspruch 1 mit Fluidkanälen (24), deren Achse parallel zur Düsenplatte verläuft, gekennzeichnet durch
- Funktionsbereiche, die auf beiden Seiten der einstückigen Düsenplatte (23) angeordnet sind, und die
- als einstückiger Mikrostrukturkörper durch Kunststoff-Abformtechnik unter gleichzeitiger Benutzung zweier einstückiger metallener Formeinsätze, die alle Funktionsbereiche der Düsenplatte in komplementärer Struktur enthalten, in einem einzigen Abformschritt hergestellt worden sind.

4. Düsenplatte (12,23) aus Kunststoff nach Anspruch 1, gekennzeichnet durch
- integrierte Justierelemente (28) sowie gegebenenfalls
- Filter und / oder fluidische Strukturen, die innerhalb von Funktionsbereichen der Düsenplatte angeordnet sind, und die
- gleichzeitig mit den anderen Funktionsbereichen als einstückiger Mikrostrukturkörper durch Kunststoff-Abformtechnik mittels eines ein- oder zweistückigen metallenen Formeinsatzes, der alle Funktionsbereiche, integrierte Justierelemente sowie gegebenenfalls Filter und / oder fluidische Strukturen in komplementärer Struktur enthält, in einem einzigen Abformschritt hergestellt worden sind.

5. Düsenplatte (12,23) aus Kunststoff nach den Ansprüchen 1 bis 4, gekennzeichnet durch
- einen Abstand der Düsen (13) oder der Fluidkanäle (24) voneinander, der kleiner ist als die Dicke der Düsenplatte.

6. Düsenplatte (12,23) aus Kunststoff nach den Ansprüchen 1 bis 5, die aus Polysulfon, Polyethersulfon, Polymethylmeth-acrylat, Polycarbonat, Polyethyletherketon oder Flüssigkristallpolymer besteht.

7. Verfahren zum Herstellen einer Düsenplatte (12,23) aus Kunststoff für einen Fluidstrahl-Druckkopf, welche Düsen (13) oder Fluidkanäle (24) als Düsenvorformen, Fluidkammern (16,25)sowie Verbindungskanäle (22,26) zwischen den Fluidkammern und einem Vorratsbehälter (15,27) für das Fluid enthält, die innerhalb von Funktionsbereichen angeordnet sind, gekennzeichnet durch
- Herstellen eines einstückigen Formeinsatzes aus Metall, der sämtliche Funktionsbereiche der Düsenplatte (12,23) in komplementärer Struktur enthält,
- Abformen der mikrostrukturierten einstückigen Düsenplatte (12,23) aus Kunststoff durch Kunststoff-Abformtechnik mittels des metallenen Formeinsatzes mit sämtlichen Funktionsbereichen als einstückiger multifunktionaler Mikrostrukturkörper in einem einzigen Abformschritt.

8. Verfahren nach Anspruch 7 zum Herstellen einer Düsenplatte (12,23) aus Kunststoff für einen Fluidstrahl-Druckkopf, welche zusätzlich integrierte Justierelemente, Filter und fluidische Strukturen enthält, die innerhalb von Funktionsbereichen angeordnet sind, gekennzeichnet durch
- Herstellen eines einstückigen Formeinsatzes aus Metall, der zusätzlich integrierte Justierelemente, Filter und fluidische Strukturen in komplementärer Struktur enthält,
- Abformen der mikrostrukturierten einstückigen Düsenplatte (12,23) aus Kunststoff durch Kunststoff-Abformtechnik mittels des metallenen Formeinsatzes mit sämtlichen Funktionsbereichen und zusätzlichen integrierten Justierelementen, Filtern und fluidischen Strukturen als einstückiger multifunktionaler Mikrostrukturkörper in einem einzigen Abformschritt.

## Claims (Claims for the following Contracting State(s): DE, FR, GB, IT)

1. A method for producing a plastic nozzle plate (12, 23) for a fluid jet printhead, which plate contains nozzles (13) or fluid ducts (24) as nozzle preforms, fluid chambers (16, 25) and connecting ducts (22, 26) between the fluid chambers and a supply container (15, 27) for the fluid, characterized by
- producing a single-piece metal mould insert, which contains all the functional regions of the nozzle plate (12, 23) in a complementary structure,
- moulding the microstructured single-piece plastic nozzle plate (12, 23) in a single moulding step by plastic moulding techniques, by means of the metal mould insert having all the functional regions, as a single-piece multifunctional micro-structured body.

2. A method according to claim 1 for producing a plastic nozzle plate (12, 23) for a fluid jet printhead, which plate contains additionally integrated adjusting elements, filters and fluidic structures, which are arranged within functional regions, characterized by
- producing a single-piece metal mould insert, which contains additionally integrated adjusting elements, filters and fluidic structures in a complementary structure;
- moulding the microstructured single-piece plastic nozzle plate (12, 23) in a single moulding step by plastic moulding techniques, by means of the metal mould insert having all the functional regions and additional integrated adjusting elements, filters and fluidic structures, as a single-piece multifunctional microstructured body.

3. A method according to either of claims 1 and 2 for producing a plastic nozzle plate (12) having a plurality of functional regions on one side, having nozzles (13) whose axis runs perpendicular to the nozzle plate, or having fluid ducts (24) whose axis runs parallel to the nozzle plate, characterized by
- producing a single-piece metal mould insert, which contains all the functional regions of the nozzle plate on its one side in a complementary structure,
- moulding the single-piece plastic nozzle plate microstructured on one side in a single moulding step by plastic moulding techniques, by means of the metal mould insert having all the functional regions, as a single-piece multifunctional microstructured body.

4. A method according to either of claims 1 and 2 for producing a plastic nozzle plate (23) having fluid ducts (24) whose axis runs parallel to the nozzle plate, the nozzle plate containing functional regions on both sides, characterized by
- producing two respectively single-piece metal mould inserts, each of which contains all the functional regions respectively arranged on one side of the nozzle plate in a complementary structure,
- moulding the single-piece plastic nozzle plate microstructured on both sides in a single moulding step by plastic moulding techniques, with simultaneous use of the two single-piece metal mould inserts, which are arranged at a distance from each other, the structured sides of the mould inserts being opposite each other, with all the functional regions, as a single-piece multifunctional microstructured body.

5. A method according to any of claims 1 to 4 for producing a plastic nozzle plate (12, 23), the plastic used being polysulphone, polyethersulphone, polymethylmethacrylate, polycarbonate, poly(ethyletherketone) or liquid crystal polymer.

6. A method for producing a metal nozzle plate (12, 23) for a fluid jet printhead, which plate contains nozzles (13), fluid chambers (16, 25) and connecting ducts (22, 26) between the fluid chambers and a supply container (15, 27) for the fluid, characterized by
- producing a single-piece plastic mould insert, which contains all the functional regions of the nozzle plate (12, 23) in a complementary structure,
- electroforming the microstructured single-piece metal nozzle plate (12, 23) in a single moulding step, with all the functional regions, by means of the plastic mould insert, as a single-piece multifunctional microstructured body.

7. A method according to claim 6 for producing a metal nozzle plate (12, 23) having a plurality of functional regions for a fluid jet printhead, which plate contains additionally integrated adjusting elements, filters and fluidic structures, which are arranged within functional regions, characterized by
- producing a single-piece plastic mould insert, which contains additionally integrated adjusting elements, filters and fluidic structures in a complementary structure,
- electroforming the microstructured single-piece metal nozzle plate (12, 23) in a single moulding step by means of the plastic mould insert, which contains all the functional regions and additionally integrated adjusting elements, filters and fluidic structures, as a single-piece multifunctional microstructured body.

8. A method according to either of claims 6 and 7 for producing a metal nozzle plate (12) having nozzles (13) whose axis runs perpendicular to the nozzle plate, and functional regions which are arranged on one side of the nozzle plate (12), characterized by
- producing a single-piece plastic mould insert, which contains on one side all the functional regions of the nozzle plate in a complementary structure,
- electroforming the microstructured single-piece metal nozzle plate (12) in a single moulding step, with all the functional regions, by means of the plastic mould insert, as a single-piece multifunctional microstructured body.

9. A method according to any of claims 6 to 8 for producing a metal nozzle plate (12, 23), the metal used being nickel, copper, nickel-cobalt alloy or copper-tin-zinc alloy.

## Claims (Claims for the following Contracting State(s): BE, CH, LI, LU, NL)

1. A plastic nozzle plate (12, 23) having a plurality of functional regions for a fluid jet printhead, which plate contains nozzles (13) or fluid ducts (24) as nozzle preforms, fluid chambers (16, 25) and connecting ducts (22, 26) between the fluid chambers and a supply container (15, 27) for the fluid as functional regions, characterized by
- functional regions which have been produced as a single-piece plastic microstructured body in a single moulding step by plastic moulding techniques by means of a metal mould insert which contains all the functional regions of the nozzle plate in a complementary structure.

2. A plastic nozzle plate (12) according to claim 1 having nozzles (13) whose axis runs perpendicular to the nozzle plate, or having fluid ducts (24) whose axis runs parallel to the nozzle plate, characterized by
- functional regions which are arranged on one side of the single-piece nozzle plate (12) and which
- have been produced as a single-piece plastic microstructured body in a single moulding step by plastic moulding techniques, using a single-piece metal mould insert which contains all the functional regions of the nozzle plate in a complementary structure.

3. A plastic nozzle plate (23) according to claim 1 having liquid ducts (24) whose axis runs parallel to the nozzle plate, characterized by
- functional regions which are arranged on both sides of the single-piece nozzle plate (23), and which
- have been produced as a single-piece microstructured body in a single moulding step by plastic moulding techniques with the simultaneous use of two single-piece metal mould inserts which contain all the functional regions of the nozzle plate in a complementary structure.

4. A plastic nozzle plate (12, 23) according to claim 1, characterized by
- integrated adjusting elements (28) and, if appropriate,
- filters and/or fluidic structures, which are arranged within functional regions of the nozzle plate and which
- have been produced simultaneously with the other functional regions as a single-piece microstructured body in a single moulding step by plastic moulding techniques by means of a single-piece or two-piece metal mould insert which contains all the functional regions, integrated adjusting elements and, if appropriate, filters and/or fluidic structures in a complementary structure.

5. A plastic nozzle plate (12, 23) according to any of claims 1 to 4, characterized by
- a distance between the nozzles (13) or the fluid ducts (24) which is smaller than the thickeness of the nozzle plate.

6. A plastic nozzle plate (12, 23) according to any of claims 1 to 5, which consists of polysulphone, polyethersulphone, polymethylmethacrylate, polycarbonate, poly(ethyletherketone) or liquid crystal polymer.

7. Method for producing a plastic nozzle plate (12, 23) for a fluid jet printhead, which plate contains nozzles (13) or fluid ducts (24) as nozzle preforms, fluid chambers (16, 23) and connecting ducts (22, 26) between the fluid chambers and a supply container (15, 27) for the fluid, which are arranged within functional regions, characterized by
- producing a single-piece metal mould insert which contains all the functional regions of the nozzle plate (12, 23) in a complementary structure,
- moulding the microstructured single-piece plastic nozzle plate (12, 23) in a single moulding step by plastic moulding techniques, by means of the metal mould insert having all the functional regions, as a single-piece multifunctional microstructured body.

8. A method according to claim 7 for producing a plastic nozzle plate (12, 23) for a fluid jet printhead, which plate contains additionally integrated adjusting elements, filters and fluidic structures, which are arranged within functional regions, characterized by
- producing a single-piece metal mould insert which contains additionally integrated adjusting elements, filters and fluidic structures in a complementary structure,
- moulding the microstructured single-piece plastic nozzle plate, (12, 23) in a single moulding step by plastic moulding techniques, by means of the metal mould insert having all the functional regions and additional integrated adjusting elements, filters and fluidic structures, as a single-piece multifunctional microstructured body.

## Revendications (Revendications pour l'(les) Etat(s) contractant(s) suivant(s): DE, FR, GB, IT)

1. Procédé de fabrication d'une plaque à buses (12, 23) en matière plastique pour une tête d'impression à jet de liquide comportant des buses (13) ou des canaux à liquide (24) comme préformes de buses, chambres à liquide (16, 25) et canaux de liaison (22, 26) entre les chambres à liquide et un réservoir (15, 27) pour le liquide,
caractérisé en ce qu'
- on réalise un insert de moulage en une seule pièce en métal pour toutes les zones fonctionnelles de la plaque à buses (12, 23) suivant une structure complémentaire,
- on moule la plaque à buses (12, 23) en une seule pièce à microstructure, avec de la matière plastique, par moulage de matière plastique à l'aide de l'insert de moulage métallique avec toutes les zones fonctionnelles sous la forme d'un corps microstructuré multifonctionnel en une seule pièce au cours d'une seule opération de moulage.

2. Procédé selon la revendication 1 pour fabriquer une plaque à buses (12, 23) en matière plastique pour une tête d'impression à jet de liquide qui comporte en outre des éléments d'ajustage intégrés, des filtres et des structures fluidiques à l'intérieur des zones fonctionnelles,
caractérisé en ce qu'
- on réalise un insert de moulage en une seule pièce en métal qui comporte, en plus des éléments d'ajustage intégrés, des filtres et des structures fluidiques sous forme de structures complémentaires,
- on moule la plaque à buses (12, 23) en une seule pièce microstructurée en matière plastique par moulage de matière plastique à l'aide de l'insert de moulage métallique avec toutes les zones fonctionnelles et, en plus des éléments d'ajustage intégrés, des filtres et des structures fluidiques comme corps à microstructure multifonctionnelle en une seule pièce au cours d'une seule opération de moulage.

3. Procédé selon les revendications 1 et 2 pour fabriquer une plaque à buses (12) en matière plastique à plusieurs zones fonctionnelles sur une face, des buses (13) dont l'axe est perpendiculaire à la plaque à buses ou des canaux à liquide (24) dont les axes sont parallèles à la plaque à buses,
caractérisé en ce qu'
- on réalise un insert de moulage en une seule pièce en métal qui comporte toutes les zones fonctionnelles de la plaque à buses sur une face, suivant une structure complémentaire,
- on moule, à partir de la plaque à buses en une seule pièce à une face microstructurée, avec de la matière plastique selon la technique de moulage de matière plastique à l'aide de l'insert de moulage métallique avec toutes les zones fonctionnelles comme corps microstructuré multifonctionnel en une seule pièce au cours d'une seule étape de moulage.

4. Procédé selon les revendications 1 et 2 pour fabriquer une plaque à buses (23) en matière plastique avec des canaux à liquide (24) dont les axes sont parallèles à la plaque à buses, cette plaque ayant des deux côtés des zones fonctionnelles,
caractérisé en ce qu'
- on réalise deux inserts de moule en une seule pièce en métal, chacun d'eux ayant toutes les zones fonctionnelles associées à chaque côté de la plaque à buses suivant une structure complémentaire,
- on copie par moulage la plaque à buses en une seule pièce avec les deux faces microstructurées, avec de la matière plastique par moulage de la matière plastique tout en utilisant simultanément les deux inserts de moulage, métalliques en une seule pièce, qui sont prévus à une certaine distance l'un de l'autre, les côtés structurés des inserts de moulage étant en regard avec toutes les zones fonctionnelles comme corps microstructuré multifonctionnel en une seule pièce au cours d'une seule opération de moulage.

5. Procédé selon les revendications 1 à 4 pour fabriquer une plaque à buses (12, 23) en matière plastique,
caractérisé en ce qu'
on utilise comme matière plastique un polysulfone, un polyéthersulfone, du polyméthylacrylate, un polycarbonate, un polyéthyléthercétone ou un polymère à cristaux liquides.

6. Procédé de fabrication d'une plaque à buses (12, 23) en métal pour une tête d'impression à jet de liquide comportant des buses (13), des chambres à liquide (16, 25) ainsi que des canaux de liaison (22, 26) reliant les chambres à liquide et un réservoir d'alimentation (15, 27) pour le liquide,
caractérisé en ce qu'
- on réalise un insert de moule en une seule pièce en matière plastique qui comporte toutes les zones fonctionnelles de la plaque à buses (12, 23) sur une structure complémentaire,
- par galvanoplastie de la plaque à buses (12, 23) en une seule pièce à microstructure en métal avec toutes les zones fonctionnelles, avec l'insert de moulage, avec de la matière plastique comme corps microstructuré multifonctionnel en une seule pièce au cours d'une seule opération de moulage.

7. Procédé selon la revendication 6 pour la fabrication d'une plaque à buses (12, 23) en métal à plusieurs zones fonctionnelles pour une tête d'impression à jet de fluide qui comporte en outre des éléments d'ajustage intégrés, des structures de filtres et des structures fluidiques, à l'intérieur des zones fonctionnelles,
caractérisé en ce qu'
- on réalise un insert de moule en une seule pièce en matière plastique qui comporte en outre des éléments d'ajustage intégrés, des filtres et des structures fluidiques sous la forme d'une structure complémentaire,
- on réalise par galvanoplastie de la plaque à buses (12, 23), en une seule pièce à microstructure en métal, à l'aide de l'insert de moulage en matière plastique qui comporte toutes les zones fonctionnelles ainsi qu'en plus des éléments d'ajustage intégrés, des filtres et des structures fluidiques comme corps à microstructure multifonctionnel en une seule pièce au cours d'une seule opération de moulage.

8. Procédé selon les revendications 6 et 7 pour la fabrication d'une plaque à buses (12) en métal avec des buses (13) dont les axes sont perpendiculaires à la plaque à buses et des zones fonctionnelles réparties d'un côté de la plaque à buses,
caractérisé en ce qu'
- on réalise un insert de moulage en une seule pièce en matière plastique, cet insert comportant d'un côté toutes les zones fonctionnelles de la plaque à buses sur une structure complémentaire,
- par galvanoplastie de la plaque à buses (12), en une seule pièce à microstructure, on réalise en métal, avec toutes les zones fonctionnelles, avec l'insert de moulage en matière plastique comme corps à microstructure et multifonctionnel en une seule pièce en matière plastique au cours d'une seule opération de moulage.

9. Procédé selon les revendications 6 à 8 pour la réalisation d'une plaque à buses (12, 23) en métal,
caractérisé en ce que
le métal est du nickel, du cuivre, un alliage nickel-cobalt ou cuivre-zinc-étain.

## Revendications (Revendications pour l'(les) Etat(s) contractant(s) suivant(s): BE, CH, LI, LU, NL)

1. Plaque à buses (12, 23) en matière plastique à plusieurs zones fonctionnelles pour une tête d'impression à jet de liquide comportant des buses (13) ou des canaux à liquide (24) comme préformes de buses, des chambres à liquide (16, 25) ainsi que des canaux de liaison (22, 26) entre les chambres à liquide et un réservoir (15, 27) pour le liquide, constituant des zones fonctionnelles,
caractérisée par
- des zones fonctionnelles réalisées comme corps microstructuré en une seule pièce en matière plastique par moulage de matière plastique à l'aide d'un insert de moulage métallique comportant toutes les zones fonctionnelles de la plaque à buses suivant une structure complémentaire, au cours d'une seule étape de moulage.

2. Plaque à buses (12) en matière plastique selon la revendication 1, comportant des buses (13) dont les axes sont perpendiculaires à la plaque ou aux canaux à liquide (24) dont les axes sont parallèles à la plaque à buses,
caractérisée par
- des zones fonctionnelles prévues d'un côté de la plaque à buses (12) en une seule pièce et
- comme corps microstructuré en une seule pièce en matière plastique on réalise par moulage de matière plastique en utilisant un insert de moulage métallique en une seule pièce, comportant toutes les zones fonctionnelles de la plaque à buses sous la forme d'une structure complémentaire, par une seule étape de moulage.

3. Plaque à buses (23) en matière plastique selon la revendication 1, comportant des canaux à liquide (24) dont les axes sont parallèles à la plaque à buses,
caractérisée par
- des zones fonctionnelles des deux côtés de la plaque à buses (23) en une seule pièce et
- qui sont réalisées sous la forme d'un corps microstructuré en une seule pièce par moulage de matière plastique en utilisant simultanément deux inserts de moulage, métalliques, en une seule pièce, ayant toutes les zones fonctionnelles de la plaque à buses suivant une structure complémentaire, et réalisées par une seule étape de moulage.

4. Plaque à buses (12, 23) en matière plastique selon la revendication 1,
caractérisée par
- des éléments d'ajustage intégrés (28) ainsi que le cas échéant
- des filtres et/ou des structures fluidiques prévus à l'intérieur des zones fonctionnelles de la plaque à buses et
- en même temps avec les autres zones fonctionnelles comme corps microstructuré en une seule pièce, par moulage de matière plastique à l'aide d'un insert de moulage métallique en une ou deux pièces comportant toutes les zones fonctionnelles, les éléments d'ajustage intégrés ainsi que le cas échéant des filtres et/ou des structures fluidiques sous forme de structures complémentaires, on réalise en une seule étape de moulage.

5. Plaque à buses (12, 23) en matière plastique selon les revendications 1 à 4,
caractérisée par
une distance entre les buses (13) ou les canaux à fluide (24) qui est inférieure à l'épaisseur de la plaque à buses.

6. Plaque à buses (12, 23) en matière plastique selon les revendications 1 à 5,
caractérisée en ce qu'
elle est réalisée en polysulfone, en polyéthersulfone, en polyméthylméthacrylate, en polycarbonate, en polyéthyléthercétone ou en un polymère à cristaux liquides.

7. Procédé de fabrication d'une plaque à buses (12, 23) en matière plastique pour une tête d'impression à jet de liquide qui comporte des buses (13) ou des canaux à liquide (24) comme préformes de buses, chambres à liquide (16, 25) ainsi que des canaux de liaison (22, 26) entre les chambres à liquide et un réservoir d'alimentation (15, 27) pour le liquide à l'intérieur des zones fonctionnelles,
caractérisé en ce qu'
- on réalise un insert de moule en une seule pièce en métal pour toutes les zones fonctionnelles de la plaque à buses (12, 23) suivant une structure complémentaire,
- on moule la plaque à buses (12, 23) en une seule pièce à microstructure en matière plastique par moulage de matière plastique à l'aide de l'insert de moulage métallique avec toutes les zones fonctionnelles comme corps à microstructure multifonctionnelle en une seule pièce au cours d'une seule opération de moulage.

8. Procédé selon la revendication 7 pour la fabrication d'une plaque à buses (12, 23) en matière plastique pour une tête d'impression à jet de liquide qui comporte en outre des éléments d'ajustage intégrés, des filtres et des structures fluidiques à l'intérieur des zones fonctionnelles,
caractérisé en ce qu'
- on réalise un insert de moule en une seule pièce en métal qui comporte en outre des éléments d'ajustage intégrés, des filtres et des structures fluidiques sous forme complémentaire,
- on moule la plaque à buse (12, 23) en une seule pièce microstructurée, en matière plastique, par moulage de matière plastique à l'aide de l'insert de moulage métallique et toutes les zones fonctionnelles et les éléments d'ajustage, intégrés, supplémentaires, les filtres et les structures fluidiques étant réalisées dans le corps à microstructure multifonctionnelle unique au cours d'une seule opération de moulage.
